# FASCICULE DE BREVET EUROPEEN

(11) **EP 0 030 501 B1**
(45) Date de publication et mention de la délivrance du brevet: **23.11.1983**
(21) Numéro de dépôt: 80401719.2
(22) Date de dépôt: 02.12.1980
(51) Int. Cl.: C21C 7/072, C22B 9/05

(54) **Elément réfractaire poreux et procédé de fabrication**
Poröses feuerfestes Element und Verfahren zur Herstellung
Porous refractory element and its manufacturing method

(30) Priorité: 10.12.1979 FR 7930425
(43) Date de publication de la demande: 17.06.1981
(73) Titulaire: INSTITUT DE RECHERCHES DE LA SIDERURGIE FRANCAISE (IRSID) France, F-78105 Saint-Germain-en-Laye (FR)
(72) Inventeur: Grosjean, Jean-Claude, F-57210 Semecourt (FR); Grave, Roland, F-57000 Metz (FR)
(74) Mandataire: Ventavoli, Roger

## Description

La présente invention se rapporte aux éléments réfractaires poreux destinés à être traversés par un fluide gazeux sous pression.

On sait depuis longtemps, à partir de matériaux réfractaires à granulométrie sélectionnée (brevet français n° 1094809), fabriquer des éléments de ce type que l'on implante ensuite dans la maçonnerie réfractaire d'un récipient métallurgique contenant un bain de métal en fusion, en vue d'insuffler dans celui-ci un gaz de brassage et d'interrompre cette insufflation lorsqu'on le désire, sans risque de pénétration en retour du métal en fusion, comme ce serait par contre le cas avec des tuyères.

On sait également que, pour assurer pleinement une telle perméabilité sélective à l'égard du gaz, l'un des impératifs majeurs consiste à empêcher des écoulements gazeux préférentiels entre l'élément poreux et la paroi réfractaire dans laquelle il est incorporé.

A cette fin, il est connu d'entourer étroitement l'élément par une enveloppe métallique, par exemple un tôle mince en acier, que l'on obture à l'une de ses extrémités par une plaque de base pourvue de moyens d'amenée du gaz de soufflage. L'enveloppe et la plaque définissent un réceptacle dans lequel la masse poreuse n'apparaît plus que par une seule face libre, laquelle est destinée à être mise au contact du métal en fusion.

L'usage d'une telle enveloppe semble désormais assez généralisé car, en plus de sa fonction d'étanchéité latérale, elle présente d'autres avantages substantiels parmi lesquels on peut citer FR-E-65 904: la possibilité d'une par de constituer, en association avec la plaque de base, une coquille de moulage de la mass poreuse et d'autre part, grâce à sa surface extérieure régulière et bien lisse, de permettre son application étroite sur la paroi du trou pratiqué dans le revêtement réfractaire qui reçoit l'élément, ou de faciliter le retrait de ce dernier en vue de son remplacement, après usure par exemple. On peut encore signaler le rôle de cette enveloppe en tant qu'armature de renfort protégeant la masse poreuse contre des chocs éventuels au cours du transport ou de la manutention.

Toutefois, à côté de ces avantages, la présence d'une enveloppe métallique amène le plus souvent en certain nombre d'inconvénients dont l'un des plus conséquents résulte d'une dégradation assez rapide de l'étanchéité initiale à l'interface masse poreuse-enveloppe, de sorte que cette dernière n'est plus capable d'assumer correctement la fonction qui lui a été prioritairement attribuée.

Au cours de leurs expériences, les inventeurs ont constaté en effet que , sous l'influence de séquences de soufflage répétitives, l'enveloppe finissait parfois par présenter une déformation permanente, de sorte qu'en l'absence de soufflage, du métal en fusion pénétrait dans les. espaces ainsi formés entre l'enveloppe et la masse poreuse.

Ces infiltrations sont responsables d'une mise au rebut assez précoce de l'élément, car d'une part, elles déterminent dans leur voisinage immédiat des passages privilégiés pour le gaz dont la majeure partie ne traverse alors plus la masse poreuse, et d'autre part, elles peuvent pénétrer profondément dans l'élément jusqu'à venir boucher les moyens d'amenée du gaz équipant la plaque de base, ce qui n'est pas sans présenter certains dangers. La présente invention a pour but de remédier à ce type d'inconvénients.

A cet effet, f'invention a pour objet un élément réfractaire poreux destiné à être traversé par un fluide gazeux sous pression et comprenant une masse réfractaire poreuse placée dans un réceptacle métallique constitué par une enveloppe latérale et une plaque de base pourvue de moyens d'alimentation en gaz, caractérisée en ce que le réceptacle comprend intérieurement un déflecteur solidaire de la plaque de base et dont les parois parallèles à l'enveloppe latérale s'étendent sur une hauteur inférieure à celle de ladite enveloppe.

Selon les caractéristiques de l'invention, le déflecteur est constitué par une simple virole métallique.

Conformément à une réalisation préférée de l'invention, la masse réfractaire est composée d'une partie centrale poreuse entourée par une couche périphérique de béton réfractaire compacte, le déflecteur prenant position entre cette partie centrale et la couche périphérique.

L'invention a également pour objet un procédé de fabrication de l'élément réfractaire poreux, selon lequel le réceptacle métallique constitue la coquille de moulage de la masse réfractaire, procédé caractérisé en ce qu'il consiste à prendre une gouttière métallique profilée en U asymmétrique dont la grande branche, disposée extérieurement, constitue l'enveloppe latérale et la petite branche constitue le déflecteur, à remplir cette gouttière par un béton réfractaire compact de façon à obtenir une couche périphérique étanche, à retourner l'ensemble obtenu et à le poser sur une surface support temporaire, puis à remplir la cavité centrale restante par un béton réfractaire poreux et enfin à obturer l'orifice de remplissage par une plaque équipée de moyens d'alimentation en gaz et fixée de façon étanche à la base de la gouttière.

Comme on le comprend, la présente invention consiste donc fondamentalement à décharger l'enveloppe métallique de sa fonction d'étanchéité latérale au gaz en lui substituant, à cette fin, un déflecteur intérieur entouré à distance par ladite enveloppe. La fixation du déflecteur sur la plaque de base lui permet, de surcroit, de constituer une butée d'arrêt à l'égard des infiltrations de métal en fusion qui ont lieu entre l'enveloppe et la masse poreuse et d'empêcher celles-ci de venir obstruer les moyens d'amenée du gaz de soufflage.

En fait, en l'absence de toute autre disposition, le déflecteur ne remplace que partiellement l'enveloppe dans son rôle d'étanchéité latérale au gaz. Le déflecteur ne peut en effet constituer qu'une chicane présentant une hauteur réduite par rapport à celle de l'enveloppe. On comprend que, dans le cas contraire, c'est-à-dire si le déflecteur s'étendait depuis la plaque de base jusqu'à la surface libre de la masse poreuse, on se trouverait sinon dans une situation analogue à celle connue décrite auparavant avec les inconvénients auxquels la présente invention se propose précisément de remédier.

Toutefois, lorsque, selon une disposition connue (Brevet Français n° 1 162 727), une couche annulaire de béton compact, étanche au gaz, est prévue autour de la masse poreuse interne, et que, conformément à l'invention, le déflecteur est placé en interposition entre les deux, la couche compacte prolonge le déflecteur dans sa fonction d'étanchéité latérale jusqu'à la surface libre de la masse poreuse par laquelle s'échappent les petites bulles de gaz.

L'invention sera bien comprise et d'autres aspects et avantages ressortiront plus clairement au vu de la description qui suit, donnée à titre d'exemple et en référence à la planche de dessins unique sur laquelle:
- la figure 1 représente un élément conforme à l'invention, vu en coupe verticale selon le plan BB de la figure 2,
- la figure .2 est une vue en section selon le plan horizontal AA de la figure 1.

L'élément représenté sur les figures est constitué par une masse réfractaire 1 logée dans un réceptacle métallique 2, de manière à ne laisser apparaître qu'une surface libre 3. Cette surface libre 3 est destinée à être mise au contact du métal en fusion lorsque l'élément se trouve incorporé au revêtement réfractaire d'un récipient métallurgique.

Dans l'exemple décrit, la masse réfractaire 1 est constituée de deux parties l'une dans l'autre: un coeur 4 en matériau réfractaire poreux, perméable au gaz, et une couche périphérique 5, de 2 cm d'épaisseur environ, entourant le coeur 4 et réalisée en un béton réfractaire compact, de très fine granulométrie, de manière à être le plus possible imperméable aux gaz.

Le réceptacle métallique 2, en tôle d'acier doux de 1,5 mm d'épaisseur est composé d'une enveloppe latérale 6 dont une base est fermée par un fond 7 pourvu en son milieu d'une conduite 8 pour l'introduction du gaz de soufflage. On voit que l'enveloppe 6 présente un profil convergent régulier depuis le fond 7 jusqu'au niveau de la surface libre 3, c'est-à-dire dans le sens de soufflage du gaz. Il s'agit là d'une disposition classique, conférant à l'élément une forme en tronc de pyramide à base rectangle ou carrée. On rappelle que cette forme particulière qui n'est pas limitative de l'invention permet d'une part, de faciliter l'insertion sans jeu de l'élément dans l'orifice du revêtement réfractaire destiné à le recevoir et d'autre part, une fois l'élément en place, d'assurer le blocage de la masse réfractaire 1 qui, sinon risque d'être éjectée dans le métal en fusion, sous l'effet du gaz sous pression insufflé par la conduite 8.

On remarque par ailleurs que, pour obtenir une répartition optimale du gaz dans la masse poreuse 4, il est prévu de ménager à la base de celle-ci un trou borgne 9 définissant une chambre de répartition gazeuse dans laquelle débouche la conduite 8. Cette chambre communique avec un espace de répartition 10 confiné entre le fond 7 et la masse poreuse 4, et s'étendant sur toute la surface de base de cette dernière.

Conformément à l'objet de l'invention, l'élément présente intérieurement un déflecteur 11 entouré à distance par l'enveloppe 6 et solidaire du fond 7 de façon étanche sur tout son périmètre. Comme le montrent les figures, ce déflecteur est constitué par une cloison métallique parallèle à l'enveloppe 6 mais s'étendant impérativement sur une hauteur inférieure à celle de cette dernière. Des indications plus précises sur la hauteur optimale du déflecteur sont fournies plus loin.

Auparavant, il doit être remarqué que, dans l'exemple décrit, le déflecteur 11 n'est pas rapporté sur le fond 7 mais constitue la petite branche d'un profilé en U asymétrique dont l'enveloppe 6 représente l'autre branche et dont la base, référencée 12, délimite la périphérie du fond 7, la partie centrale de celui-ci étant constituée par un flasque 13 rapporté de façon étanche sur la base 12 au moyen d'un cordon de soudure 14.

Il est à remarquer également que, conformément à une caractéristique particulière de l'invention, le déflecteur 11 est disposé dans l'élément, de manière à prendre place dans la zone de jonction entre le coeur poreux 4 et la couche compacte 5.

On va maintenant décrire un mode de fabrication de l'élément représenté sur les figures. On dispose au départ d'une structure métallique mécanosoudée formant un gouttière rectangulaire fermée sur elle-même et profilée en "U" asymétrique, dont les branches sont parallèles et légèrement inclinées sur la verticale. La grande branche disposée extérieurement représente l'enveloppe 6. La petite branche disposée intérieurement représente le déflecteur 11 et le fond reliant ces deux branches représente la base 12.

En règle générale, l'élément devant être réalisé à partir de la structure qui vient d'être décrite, est destiné à se substituer à une brique réfractaire habituelle constitutive du fond de poche d'aciérie ou de convertisseur d'affinage. Il est clair, dans ces conditions, que cette structure présentera avantageusement un gabarit identique ou très légèrement inférieur à celui de la brique à remplacer, dont les formats sont d'ailleurs normalisés. A titre purement indicatif, les briques de fond d'un convertisseur classique ayant une capacité de l'ordre de 20 t. présentent ordinairement le format approché suivant: 60 cm de haut pour une longueur et une largeur respectivement de 16 et 14 cm au niveau de leur base.

On commence par remplir l'espace dis- ponsible entre les deux branches jusqu'a l'extrémité supérieure de la grande branche par un béton réfractaire 5 à grain très fin. Cette opération s'effectue'sans précaution particulière si le béton présente une consistance suffisante. Dans le cas contraire, c'est-à-dire si le béton 5 doit être coulé, il faut prévoir un noyau amovible, que l'on fait momentanément reposer sur le sommet de la petite branche 11, et qui définit avec la grande branche 6 un espace d'épaisseur constante, égale à la largeur de la base 12 de la gouttière. Le béton compact est alors coulé dans cet espace et le noyau est retiré lorsque le béton est devenu suffisamment rigide pour se maintenir de lui-même.

La pièce obtenue est retournée, puis posée sur une surface-support fermant temporairement une extrémité de la cavité centrale de la gouttière. Par l'extrémité supérieure laissée ouverte, on remplit cette cavité avec un béton réfractaire poreux 4. On arrête le remplissage un peu avant que le niveau du béton n'atteigne celui de la base 12 de l'U, afin de préserver, dans l'élément achevé, l'espace de répartition gazeux 10. En outre, par tout moyen approprié, on ménage au centre de la masse poreuse un évidement destiné à constituer la chambre de répartition 9.

Ces opérations une fois effectuées, on obture l'extrémité de remplissage au moyen d'un flasque métallique 13 rapporté de façon étanche sur la base 12 de la gouttière et portant la conduite 8 d'amenée du gaz de soufflage.

L'assemblage étanche entre le flasque 13 et la base 12 est réalisé par un cordon de soudure 14. L'élément ainsi réalisé est alors retiré de la surface support et après séchage et cuisson douce, se trouve prêt à l'emploi.

Les infiltrations de métal en fusion entre l'enveloppe 6 et la couche compacte 5 ne sont alors plus préjudiciables car, au pire, elles atteignent la base du déflecteur 11 en passant sous la couche 5. Ce déflecteur fait alors obstacle à la progression des infiltrations, et les empêche, de ce fait, d'atteindre la conduite de soufflage 8.

Par ailleurs, le déflecteur 11 constitue à l'égard du gaz traversant la masse poreuse 4 une chicane qui le canalise en direction de la surface libre 3 en l'empêchant de se disperser latéralement vers l'enveloppe 6.

Il doit être noté que, dans l'exemple décrit, la couche de béton compact 5 peut être capable, à elle seule, d'assurer la canalisation du gaz. Toutefois, l'invention ne se limite par à cette forme de réalisation, mais s'étend au cas où toute la masse réfractaire 1 est perméable au gaz et, dans ce cas, seule la chicane 11 assure la canalisation gazeuse.

A cet égard, il pourrait apparaître souhaitable que le déflecteur 11 s'étende sur toute la hauteur de la masse réfractaire 1, c'est-à-dire sur une hauteur égale à celle de l'enveloppe extérieure 6 de manière à canaliser le gaz jusque'à la surface libre 3. En fait, ainsi qu'il a déjà été dit, une telle disposition est à rejeter, car l'extrémité du déflecteur 11 viendrait alors en contact avec le metal en fusion contenu dans le récipient métallurgique et l'on retrouverait à ce niveau tous les problèmes résultant des infiltrations de métal en fuison. En réalité la hauteur optimale pour le déflecteur est sensiblement égale à la hauteur restante de l'ensemble de l'élément, au moment de son remplacement après usure. Cette hauteur optimale est de l'ordre de 15 cm environ dans le cas où le récipient métallurgique auquel est destiné l'élément perméable selon l'invention est un convertisseur d'affinage de la fonte en acier.

Il va de soi que la présente invention ne saurait se limiter à l'exemple décrit, mais s'étend à tout autre forme de réalisation du déflecteur dans la masure où il constitue, à l'égard des infiltrations métalliques, une butée d'arrêt et à l'égard du gaz d'insufflation traversant le matériau réfractaire poreux une chicane ou, plus généralement, un organe à très forte perte de charge empêchant ou du moins réduisant fortement la dispersion latérale du gaz jusqu'à l'enveloppe extérieure.

## Revendications

1. Elément réfractaire perméable au gaz comprenant une masse réfractaire, poreuse au moins dans sa partie centrale, placée dans un réceptacle métallique constitué par une enveloppe latérale obturée à l'une de ses extrémités par un fond pourvu de moyens d'amenée de gaz de soufflage, caractérisé en ce que le réceptacle présente intérieurement un déflecteur solidaire du fond, et dont les parois, parallèles à l'enveloppe latérale, s'étendent sur une hauteur inférieure à celle de ladite enveloppe.

2. Elément réfractaire selon la revendication 1, caractérisé en ce que la masse réfractaire est constituée par une partie centrale poreuse entourée par une couche périphérique de béton compact, étanche au gaz, et en ce que le déflecteur est localisé entre cette partie centrale et la couche périphérique.

3. Procédé de fabrication de l'élément réfractaire selon la revendication 2, selon lequel le réceptacle métallique constitue la coquille de moulage de la masse réfractaire, caractérisé en ce qu'il consiste à réaliser une gouttière métallique fermée sur elle-même et profilée en U asymétrique dont la grande branche, disposée extérieurement, constitue l'enveloppe latérale, et la petite branche constitue le déflecteur, à remplire cette gouttière par un béton réfractaire compact, de façon à obtenir une couche périphérique étanche, à retourner l'ensemble obtenu et à le déposer sur une surface-support, puis à remplir la cavité centrale définie par la gouttière et ladite surface de support par un béton réfractaire poreux et enfin à obturer l'ouverture de remplissage par un flasque de fermeture équipé de moyens d'amenée du gaz de soufflage et fixé de façon étanche sur la base de la gouttière.

4. Procédé de fabrication selon la revendication 3, caractérisé en ce que l'on remplit la cavité centrale de la gouttière jusqu'à un niveau inférieur à celui correspondant à la base de la gouttière de manière à ménager, après obturation de l'ouverture de remplissage, un espace de répartition gazeuse.

5. Procédé de fabrication selon les revendications 3 ou 4, caractérisé en ce que, après remplissage de la cavité centrale de la gouttière, on ménage dans la masse réfractaire poreuse un évidement destiné à constituer une chambre de répartition gazeuse.

6. Procédé de fabrication selon les revendications 4 et 5, caractérisé en ce que la chambre de répartition gazeuse communique avec l'espace de répartition gazeuse confiné entre la masse poreuse et la plaque de fermeture.

7. Procédé de fabrication selon la revendication 3, caractérisé en ce que la gouttière est pourvue momentanément d'un noyau amovible reposant sur l'extrémité de la petite branche et définissant avec la grande branche un espace d'épaisseur constante égale à la largeur de la base de la gouttière, et à couler dans ledit espace un béton réfractaire compact, puis à retirer le noyau lorsque le béton a atteint un degré de rigidité suffisant pour empêcher son étalement.

## Patentansprüche

1. Feuerfestes gasdurchlässiges Element, bestehend aus einer feuerfesten, mindestens in ihrem inneren Teil (4) gasdurchlässigen Masse (1), die in einem metallischen Behälter (2) angeordnet ist, der eine Wandung (6) und einen Boden (7) mit einem Einlaß (8) für einen Gasstrahl aufweist, dadurch gekennzeichnet, daß der Behälter (2) einen mit dem Boden (7) verbundenen Deflektor (11) aufweist, und daß dessen zu der Wandung (6) des Behälters (2) parallelen Wände eine geringere Höhe als die Wandung (6) aufweisen.

2. Element nach Anspruch 1, dadurch gekennzeichnet, daß die feuerfeste Masse (1) aus einem porösen Kern (4) und einer diesen umhüllenden gasdichten peripheren Schicht (5) aus Massivbeton besteht und daß der Deflektor (11) zwischen dem porösen Kern (4) und der diesen umhüllenden Schicht (5) angeordnet ist.

3. Verfahren zum Herstelle des feuerfesten Elements nach Anspruch 2, nach welchem der metallische Behälter (2) die Gießkokille der feuerfesten Masse (1) bildet, dadurch gekenn- . zeichnet, daß eine in sich geschlossene, ein asymmetrisches U-Profil aufweisende metallische Rinne, deren äußerer langer Schenkel die Wandung (6) des Behälters (2) und deren innerer kurzer Schenkel den Deflector (11) bildet, mit feuerfestem Massivbeton gefüllt und so eine gasdichte periphere Schicht (5) gebildet wird, diese umgekehrt auf einer Stützfläche abgelegt und der durch die Stützfläche und die Rinne begrenzte Hohlraum mit feuerfestem posösem Beton gefüllt wird und die Füllöffnung mittels einer einen Einlaß für den Gasstrahl aufweisenden, mit der Sohle der Rinne eine dichte Verbindung herstellenden Abdeckplatte (70 verschlossen wird.

4. Verfahren nach Anspruch 3, dadurch gekennzeichnet, daß der durch die Stützfläche und die Rinne begrenzte Hohlraum nur bis zu einem unterhalb der Sohle der Rinne gelegenen Niveau gefüllt wird, um unterhalb der Abdeckplatte (7) einen Gasausbreitungsraum (10) zu schaffen.

5. Verfahren nach Anspruch 3 oder 4, dadurch gekennzeichnet, daß in der eingefüllten feuerfesten porösen Masse (4) eine Mulde (9) für die Gasausbreitung ausgespart wird.

6. Verfahren nach den Ansprüchen 4 und 5, dadurch gekennzeichnet, daß die Mulde (9) in den Gasausbreitungsraum (10) mündet.

7. Verfahren nach Anspruch 3, dadurch gekennzeichnet, daß auf den Rand des inneren Schenkels (11) der Rinne ein Formkern lose aufgesetzt wird und der zwischen diesem und dem äußeren langen Schenkel (6) der Rinne gebildete Hohlraum, der eine konstante, der Breite der Sohle (12) der Rinne entsprechende lichte Weite aufweist, mit feuerfestem Massivbeton gefüllt und der Kern nach Verfestigung des Betons entfernt wird.

## Claims

1. A refractory element permeable to gas, comprising a mass of refractory the core of which is, at least, porous and enclosed in a metal receptacle consisting of a sidewise casing closed at one of its extremities by a bottom end and equipped with the means for feeding in blow gas, characterized in that inside the receptacle is a baffle integral with the bottom end and whose walls, parallel with the sidewise casing, extend to a lesser height than that of the said casing.

2. A refractory element, according to claim 1, characterized in that the mass of refractory consists of a porous core surrounded by a peripheral layer of compact gas-proof concrete, and also in that the baffle is in-between the said core and the peripheral layer.

3. A process for manufacturing the refractory element according to claim 2, whereby the metal receptacle makes up the chill mould for the mass of refractory, characterized in that the process consists in devising a reentrant, asymmetrically U-shaped trough, the outer, longer flange of which makes up the sidewise casing and the shorter one the baffle, in filling the trough with a compact refractory concrete so as to form a sealed peripheral layer, in turning over the resulting ensemble and placing same on a bearing surface, and next, in filling the central cavity defined by the trough and the said bearing surface, with a porous refractory concrete and, finally, in closing up the filling port with a closing end-plate fitted with the means for feeding-in blow gas, and which is properly sealed, and fastened to the base of the trough.

4. A manufacturing process, according to claim 3, characterized in that the central cavity of the trough is filled to a level lower than that corresponding to the base of the trough so as to provide, after closing the filling port, a hollow space for gas distribution.

5. A manufacturing process, according to claim 3 or 4, characterized in that, after filling the central cavity of the trough, provision is made, within the porous mass of refractory, for a recess designed to be a gas-distribution chamber.

6. A manufacturing process, according to claims 4 and 5, characterized in that the gas-distribution chamber connects the hollow space for gas distribution which is confined between the porous mass and the closing end-plate.

7. A manufacturing process, according to claim 3, characterized in that the trough is momentarily provided with a detachable core lying on the end of the shorter flange, and which defines, together with the longer flange, a hollow space of constant depth equal to the width of the base of the trough in which is cast a compact refractory concrete and, finally, the core is removed as the concrete becomes stiff enough as not to spread.
